# FASCICULE DE BREVET EUROPEEN

(11) **EP 1 916 743 B1**
(45) Date de publication et mention de la délivrance du brevet: **30.11.2011**
(21) Numéro de dépôt: 07356124.3
(22) Date de dépôt: 21.09.2007
(51) Int. Cl.: H01R 9/26

(54) **Appareil électrique comprenant au moins une borne de raccordement à ressort**
Elektrisches Gerät, das mindestens eine Federanschlussklemme umfasst
Electric device comprising at least one spring connection terminal

(30) Priorité: 27.10.2006 FR 0609463
(43) Date de publication de la demande: 30.04.2008
(73) Titulaire: ABB France, 92500 Rueil Malmaison (FR)
(72) Inventeur: Coffy, Sylvain, 69006 Lyon (FR)
(74) Mandataire: Verriest, Philippe

(56) Documents cités:
- EP-A- 1 291 977
- EP-A1- 0 434 964
- DE-A1- 2 205 086
- DE-A1- 4 322 535
- DE-A1-102005 016 534
- DE-C1- 3 030 070

## Description

La présente invention concerne un appareil électrique comprenant au moins une borne de raccordement à ressort.

Ce type d'appareil électrique comporte de façon connue un corps en matériau isolant présentant une face arrière comprenant des moyens de fixation sur un support, une face avant opposée à la face arrière. Chaque borne de raccordement à ressort est logée dans le corps en matériau isolant et comprend :
- une pièce de connexion, reliée à une barrette conductrice, permettant d'assurer la connexion d'au moins un fil conducteur avec des composants électriques,
- au moins un ressort de serrage destiné à maintenir l'extrémité d'un fil conducteur en contact avec la pièce de connexion.

De plus, le corps en matériau isolant comprend au moins une ouverture de raccordement avant ménagée sur la face avant de l'appareil électrique et permettant l'introduction du fil conducteur dans un premier logement ménagé dans la borne de raccordement.

En particulier, le document DE 10-2005 016534 décrit un tel type d'appareil.

Lorsqu'un opérateur souhaite réaliser le raccordement de deux appareils électriques du type précité, il utilise généralement un organe de liaison électrique comprenant deux fiches conductrices destinées respectivement à être insérées dans une borne de raccordement de l'un des appareils électriques par l'intermédiaire des ouvertures de raccordement ménagées sur les faces avant des appareils.

De ce fait, il n'est plus possible d'utiliser ces bornes pour le raccordement de fils conducteurs sur l'appareil.

En outre, puisque le raccordement des deux appareils est réalisé à l'aide d'un organe de liaison électrique positionné sur les faces avant des appareils, il en résulte un important encombrement de l'ensemble.

Le problème technique à la base de l'invention consiste donc à fournir un appareil électrique permettant un raccordement de deux appareils électriques sans empêcher l'utilisation des bornes de raccordement de ces derniers pour le raccordement de fils conducteurs, tout en limitant l'encombrement en hauteur de l'ensemble.

A cet effet, la présente invention concerne un appareil électrique destiné à être fixé sur un rail support du type précité, caractérisé en ce que la pièce de connexion comprend un second logement destiné à recevoir une fiche conductrice d'un autre appareil électrique ou d'un organe de liaison électrique, ce second logement étant situé en regard d'une ouverture de raccordement latérale ménagée dans une face latérale du corps en matériau isolant, s'étendant transversalement entre les faces avant et arrière.

Ainsi, puisque la pièce de connexion comporte un second logement situé en regard d'une ouverture de raccordement ménagée dans une face latérale du corps isolant, il est possible de réaliser un raccordement latéral de deux appareils électriques par l'intermédiaire d'un organe de liaison électrique adapté comportant sur ses deux faces latérales opposées, une fiche conductrice présentant une forme complémentaire du second logement de la pièce de connexion de chaque appareil électrique à raccorder.

Ce raccordement latéral des deux appareils électriques permet de laisser libre accès aux ouvertures de raccordement ménagées sur les faces avant des appareils électriques, ce qui permet donc l'utilisation des bornes de raccordement de chaque appareil pour le raccordement de fils conducteurs.

En outre, ce raccordement latéral permet de limiter l'encombrement en hauteur de l'ensemble.

Avantageusement, la pièce de connexion est constituée par un organe conducteur fixé sur la barrette conductrice.

Selon une autre caractéristique de l'invention, le second logement est délimité d'une part par un évidement ménagé dans la pièce de connexion, et d'autre part par la barrette conductrice.

De préférence, la pièce de connexion présente une forme générale du U dont la base est fixée sur la barrette conductrice.

La présente invention concerne également un ensemble électrique comprenant un appareil électrique selon l'invention et un organe de liaison électrique comprenant sur au moins l'une de ces faces au moins une fiche conductrice présentant une forme complémentaire du second logement de la pièce de connexion et destinée à être insérée dans ce dernier par l'intermédiaire de l'ouverture de raccordement ménagée dans une face latérale du corps en matériau isolant.

Avantageusement, l'organe de liaison électrique comporte un corps en matériau isolant comprenant deux faces latérales opposées sensiblement parallèles, chaque face latérale du corps isolant comportant au moins une fiche conductrice présentant une forme complémentaire du second logement de la pièce de connexion.

De préférence, chaque fiche conductrice comporte une barrette conductrice et une lame élastique.

De toute façon, l'invention sera bien comprise à l'aide de la description qui suit, en référence au dessin schématique annexé représentant, à titre d'exemple non limitatif, une forme de réalisation préférée de l'appareil électrique selon l'invention.

Figure 1 est une vue schématique de face d'un contacteur fixé sur un rail support et raccordé à un organe de liaison.

Figure 2 est une vue de dessus partielle du contacteur de la figure 1.

Figure 3 est une vue latérale partielle du contacteur de la figure 1.

Figure 4 est une vue partielle de côté d'une borne de raccordement.

Figures 5 et 6 sont des vues en perspective de la borne de raccordement de la figure 4.

La figure 1 représente un appareil électrique 2 destiné à être fixé sur un rail support 3. Selon le mode de réalisation représenté aux figures, l'appareil électrique 2 est un contacteur électrique.

L'appareil électrique 2 comporte un corps en matériau isolant 4 présentant une face arrière 5 comprenant des moyens de fixation 6 sur le rail support 3, une face avant 7 opposée à la face arrière, et des faces latérales 8, 9 sensiblement parallèles et perpendiculaires aux faces avant et arrière.

L'appareil électrique 2 comprend deux bornes de raccordement à ressort logées dans le corps en matériau isolant 4, respectivement à proximité des faces latérales.

Comme montré aux figures 4 à 6, chaque borne de raccordement comprend :
- une pièce de connexion 11 constituée par un organe conducteur présentant une forme générale de U dont la base est soudée sur une barrette conductrice 12,
- deux ressorts de serrage 13 fixés entre les branches de l'organe conducteur et destinés à maintenir chacun l'extrémité d'un fil conducteur en contact avec la pièce de connexion.

La pièce de connexion 11 permet donc d'assurer la connexion de deux fils conducteurs avec des composants électriques reliés à la barrette conductrice 12.

Comme représenté à la figure 2, le corps en matériau isolant 4 comprend quatre ouvertures de raccordement avant 14 et quatre ouvertures d'actionnement 15 ménagées sur la face avant 7 de l'appareil électrique, les ouvertures de raccordement et d'actionnement étant associées par paire à un ressort de serrage 13.

Il doit être noté que chaque ouverture de raccordement 14 permet l'introduction d'un fil conducteur dans un logement ménagé dans le ressort de serrage correspondant tandis que chaque ouverture d'actionnement 15 permet l'introduction de la pointe d'un outil d'actionnement 16 entre les branches de la pièce de connexion 11 de manière à actionner le ressort de serrage correspondant.

Comme cela est montré à la figure 5, lorsque la pointe d'un outil d'actionnement 16 est introduite dans une ouverture d'actionnement 15, elle coopère avec une paroi du ressort de serrage correspondant 13 de manière à positionner un logement 17 ménagé à l'extrémité libre du ressort en regard avec l'ouverture de raccordement correspondante 14.

Dans cette position du ressort de serrage, il est possible d'introduire un fil conducteur dans le logement 17 du ressort. Lorsque l'outil d'actionnement 16 est retiré hors du corps en matériau isolant 4, le ressort tend à reprendre sa position de repos et donc comprime le fil conducteur contre la pièce de connexion 11.

Comme montré sur la figure 3, une ouverture de raccordement latérale 18 est ménagée dans la face latérale 8 du corps en matériau isolant 4. Cette ouverture de raccordement 18 est située en regard d'un logement 19 de forme complémentaire ménagé dans la pièce de connexion 11.

Comme plus particulièrement représenté aux figures 4 et 6, le logement 19 est délimité d'une part par un évidement 20 ménagé dans la pièce de connexion sensiblement au niveau de la base du U, et d'autre part par la barrette conductrice 12.

Ce logement 19 est destiné à recevoir une fiche conductrice d'un organe de liaison électrique ou d'un autre appareil électrique.

La figure 1 représente le raccordement d'un organe de liaison électrique 21 avec l'appareil électrique 2.

L'organe de liaison électrique 21 comprend un corps en matériau isolant 22 comprenant deux faces latérales opposées sensiblement parallèles, chaque face latérale du corps isolant comportant une fiche conductrice 23 présentant une forme complémentaire du logement 19 ménagé dans la pièce de connexion 11 et destinée à être insérée dans ce dernier par l'intermédiaire de l'ouverture de raccordement 18 ménagée dans la face latérale 8 du corps en matériau isolant 4.

Chaque fiche conductrice 23 comporte une barrette conductrice rigide 24 rectangulaire et une lame élastique 25 de forme sensiblement complémentaire de celle de la barrette conductrice prenant appui sur celle-ci, en vue d'exercer une force de rappel et d'assurer le contact entre la fiche et le logement.

Comme il va de soi, l'invention ne se limite pas à la seule forme d'exécution de cet appareil électrique, décrite ci-dessus à titre d'exemple, elle en embrasse au contraire toutes les variantes de réalisation. C'est ainsi notamment que le nombre de bornes de raccordement, d'ouvertures de raccordement avant et latérale, et d'ouvertures d'actionnement pourrait être différent. En outre la pièce de connexion et la barrette conductrice peuvent être réalisées en une seule pièce.

## Revendications

1. Appareil électrique (2) comprenant au moins une borne de raccordement à ressort, comportant un corps en matériau isolant (4) présentant une face arrière (5) comprenant des moyens de fixation (6) sur un support (3), une face avant (7) opposée à la face arrière, ladite au moins une borne de raccordement à ressort étant logée dans le corps en matériau isolant et comprenant :
- une pièce de connexion (11), reliée à une barrette conductrice (12), permettant d'assurer la connexion d'au moins un fil conducteur avec des composants électriques,
- au moins un ressort de serrage (13) destiné à maintenir l'extrémité d'un fil conducteur en contact avec la pièce de connexion,
le corps en matériau isolant comprenant au moins une ouverture de raccordement avant (14) ménagée sur la face avant de l'appareil électrique et permettant l'introduction du fil conducteur dans un premier logement (17) ménagé dans la borne de raccordement,
**caractérisé en ce que**
la pièce de connexion (11) comprend un second logement (19) destiné à recevoir une fiche conductrice (23) d'un autre appareil électrique ou d'un organe de liaison électrique (21), ce second logement étant situé en regard d'une ouverture de raccordement latérale (18) ménagée dans une face latérale (8, 9) du corps en matériau isolant, s'étendant transversalement entre les faces avant (7) et arrière (5).

2. Appareil électrique selon la revendication 1, **caractérisé en ce que** la pièce de connexion (11) est constituée par un organe conducteur fixé sur la barrette conductrice (12).

3. Appareil électrique selon l'une des revendications 1 et 2, **caractérisé en ce que** le second logement (19) est délimité d'une part par un évidement (20) ménagé dans la pièce de connexion (11), et d'autre part par la barrette conductrice (12).

4. Appareil électrique selon l'une des revendications 1 à 3, **caractérisé en ce que** la pièce de connexion (11) présente une forme générale du U dont la base est fixée sur la barrette conductrice.

5. Ensemble électrique comprenant un appareil électrique (2) selon l'une des revendications 1 à 4 et un organe de liaison électrique (21) comprenant sur au moins l'une de ces faces au moins une fiche conductrice (23) présentant une forme complémentaire du second logement (19) de la pièce de connexion et destinée à être insérée dans ce dernier par l'intermédiaire de l'ouverture de raccordement (18) ménagée dans la face latérale (8 ;9) du corps en matériau isolant.

6. Ensemble électrique selon la revendication 5, **caractérisé en ce que** l'organe de liaison électrique (21) comporte un corps en matériau isolant (22) comprenant deux faces latérales opposées sensiblement parallèles, chaque face latérale du corps isolant comportant au moins une fiche conductrice (23) présentant une forme complémentaire du second logement de la pièce de connexion.

7. Ensemble électrique selon l'une des revendications 5 et 6, **caractérisé en ce que** chaque fiche conductrice (23) comporte une barrette conductrice (24) et une lame élastique (25).

## Claims

1. An electric apparatus (2) comprising at least one spring connection terminal, including a body made from an insulating material (4) having a rear surface (5) comprising fastening means (6) on a support (3), a front surface (7) opposite the rear surface, said at least one spring connection terminal being housed in the body of insulating material and comprising:
- a connection piece (11), connected to a conductive strip (12), making it possible to connect at least one conductive wire with electrical components,
- at least one clamping spring (13) intended to keep the end of a conductive wire in contact with the connecting piece,
the body of insulating material comprising at least one front connection opening (14) formed on the front surface of the electric apparatus and allowing the conductive wire to be inserted into a first housing (17) formed in the connecting terminal,
**characterized in that**
the connecting piece (11) comprises a second housing (19) intended to receive a conductive plug (23) of another electric apparatus or an electric connecting member (21), said second housing being situated opposite a lateral connecting opening (18) formed in a side surface (8, 9) of the body of insulating material, extending transversely between the front (7) and rear (5) surfaces.

2. The electric apparatus according to claim 1, **characterized in that** the connecting piece (11) is formed by a conductive member fixed on the conductive strip (12).

3. The electric apparatus according to one of claims 1 and 2, **characterized in that** the second housing (19) is delimited on the one hand by a recess (20) formed in the connecting piece (11), and on the other hand by the conductive strip (12).

4. The electric apparatus according to one of claims 1 to 3, **characterized in that** the connecting piece (11) is generally in the shape of a U whereof the base is fixed on the conductive strip.

5. An electric assembly comprising an electric apparatus (2) according to one of claims 1 to 4 and an electric connecting member (21) comprising, on at least one of said surfaces, at least one conductive plug (23) assuming a shape complementary to the second housing (19) of the connecting piece and intended to be inserted in the latter via the connecting opening (18) formed in the side surface (8; 9) of the body of insulating material.

6. The electric assembly according to claim 5, **characterized in that** the electric connecting member (21) includes a body of insulating material (22) comprising two substantially parallel opposite side surfaces, each side surface of the insulating body including at least one conductive plug (23) assuming a shape complementary to the second housing of the connecting piece.

7. The electric assembly according to one of claims 5 and 6, **characterized in that** each conductive plug (23) includes a conductive strip (24) and an elastic strip (25).

## Patentansprüche

1. Elektrisches Gerät (2), das mindestens eine Federanschlussklemme umfasst, das einen Körper aus isolierendem Material (4) aufweist, der eine Rückseite (5) aufweist, die Befestigungsmittel (6) auf einem Halter (3) umfasst, eine der Rückseite gegenüberliegende Vorderseite (7), wobei die mindestens eine Federanschlussklemme in dem Körper aus isolierendem Material untergebracht ist und umfasst:
- ein Verbindungsteil (11), das mit einem leitenden Steg (12) verbunden ist, das es erlaubt, die Verbindung mindestens eines leitenden Drahts mit elektrischen Bauteilen abzusichern,
- mindestens eine Spannfeder (13), die dazu bestimmt ist, das Ende des leitenden Drahts mit dem Verbindungsteil in Kontakt zu halten,
wobei der Köper aus isolierendem Material mindestens eine vordere Anschlussöffnung (14) umfasst, die auf der Vorderseite des elektrischen Geräts eingearbeitet ist und das Einführen des leitenden Drahts in eine erste Aufnahme (17) erlaubt, die in Anschlussklemme eingearbeitet ist,
**dadurch gekennzeichnet, dass**
das Verbindungsteil (11) eine zweite Aufnahme (19) umfasst, die dazu bestimmt ist, einen leitenden Stecker (23) eines anderen elektrischen Geräts oder eines elektrischen Verbindungsorgans (21) aufzunehmen, wobei sich diese zweite Aufnahme gegenüber einer seitlichen Anschlussöffnung (18) befindet, die in eine seitliche Seite (8, 9) des Körpers aus isolierendem Material eingearbeitet ist, die sich quer zwischen der Vorderseite (7) und der Rückseite (5) erstreckt.

2. Elektrisches Gerät nach Anspruch 1, **dadurch gekennzeichnet, dass** das Verbindungsteil (11) von einem leitenden Organ gebildet wird, das auf dem leitenden Steg (12) befestigt ist.

3. Elektrisches Gerät nach einem der Ansprüche 1 und 2, **dadurch gekennzeichnet, dass** die zweite Aufnahme (19) auf der einen Seite von einer Aussparung (20) begrenzt ist, die in das Verbindungsteil (11) eingearbeitet ist, und auf der anderen Seite von dem leitenden Steg (12).

4. Elektrisches Gerät nach einem der Ansprüche 1 bis 3, **dadurch gekennzeichnet, dass** das Verbindungsteil (11) die allgemeine Form des U aufweist, dessen Basis auf dem leitenden Steg befestigt ist.

5. Elektrische Gruppe, die ein elektrisches Gerät (2) nach einem der Ansprüche 1 bis 4 und ein elektrisches Verbindungsorgan (21) umfasst, das auf mindestens einer seiner Seiten mindestens einen leitenden Stecker (23) umfasst, der eine komplementäre Form der zweiten Aufnahme (19) des Verbindungsteils aufweist und dazu bestimmt ist, in diese mittels der Anschlussöffnung (18), die in die Seite (8; 9) des Körpers aus isolierendem Material eingearbeitet ist, eingeführt zu sein.

6. Elektrische Gruppe nach Anspruch 5, **dadurch gekennzeichnet, dass** das elektrische Verbindungsorgan (21) einen Körper aus isolierendem Material (22) aufweist, der zwei gegenüberliegende, etwa parallele seitliche Seiten umfasst, wobei jede seitliche Seite des isolierenden Körpers mindestens einen leitenden Stecker (23) aufweist, der eine komplementäre Form der zweiten Aufnahme des Verbindungsteils aufweist.

7. Elektrische Gruppe nach einem der Ansprüche 5 und 6, **dadurch gekennzeichnet, dass** jeder leitende Stecker (23) einen leitenden Steg (24) und eine elastische Zunge (25) aufweist.
